# EUROPÄISCHE PATENTSCHRIFT

(11) **EP 2 252 379 B1**
(45) Veröffentlichungstag und Bekanntmachung des Hinweises auf die Patenterteilung: **11.06.2014**
(21) Anmeldenummer: 09704581.9
(22) Anmeldetag: 23.01.2009
(51) Int. Cl.: A63C 9/08, A63C 9/088, A63C 11/22

(54) **NOTAUSLÖSEVORRICHTUNG FÜR WINTERSPORTGERÄTE**
EMERGENCY RELEASE DEVICE FOR WINTER SPORTS EQUIPMENT
DISPOSITIF DE LIBÉRATION D'URGENCE POUR ÉQUIPEMENTS DE SPORTS D'HIVER

(30) Priorität: 25.01.2008 DE 102008006070
(43) Veröffentlichungstag der Anmeldung: 24.11.2010
(62) Teilanmeldung aus: 14162739.8
(73) Patentinhaber: Technische Universität München, 80333 München (DE)
(72) Erfinder: SENNER, Veit, 85235 Odelzhausen (DE); SCHOTT, Wolfgang, 80809 München (DE)
(74) Vertreter: Lucke, Andreas
(86) Internationale Anmeldenummer: PCT/EP2009/000427
(87) Internationale Veröffentlichungsnummer: WO 2009/092596

(56) Entgegenhaltungen:
- WO-A1-95/12440
- DE-A1- 2 416 424
- DE-A1- 2 717 624
- DE-A1-102007 001 599
- FR-A1- 2 519 258
- US-A- 4 361 344
- US-A- 5 362 087

## Beschreibung

Die vorliegende Erfindung betrifft ein Notauslösesystem für ein oder mehrere Wintersportgeräte, wie Skier, Skistöcke, Snowboards, Bindungen und/oder Schuhe für Skier oder Snowboards. Sie betrifft insbesondere ein elektrisch ansteuerbares Notauslösesystem, welches in Lawinensituationen und auch in anderen Notsituationen (z. B. wenn eine manuelle Öffnung der Bindung nicht möglich ist) eine derartige Trennung realisiert. Die vorliegende Erfindung betrifft zudem ein Verfahren zum Auslösen und ein Verfahren zum Herstellen von Wintersportgeräten.

Nach einer schweizerischen Statistik für die Jahre 1980- 1999 (F. Tschirky et al, Eidg. Institut für Schnee- und Lawinenforschung, CH-7260 Davos Dorf, Schweiz), war die Überlebenschance von Personen, die von Lawinen erfasst wurden, insgesamt 83%. Für Personen, die vollständig verschüttet wurden liegt sie jedoch nur bei 50%. Dafür gibt es zwei Gründe: eine Rettung durch Kameradenhilfe kann für an der Oberfläche verbleibende Personen schneller erfolgen und häufig besteht an der Oberfläche noch eine Restversorgung mit Sauerstoff. Bei einer tiefen Verschüttung kommt es zudem noch zu Verletzungen oder Tod durch die Drucklasten der bedeckenden Schneemassen. Es hängt das Überleben in einer Lawine von mehreren Faktoren ab. So wird der Lawinentod in etwa 70% durch akutes Ersticken, in etwa 20% durch ein tödliches Trauma und in etwa 10% durch das so genannte 3-H-Syndrom (Hypoxie, Hyperkapnie, Hypothermie) verursacht.

In einer Lawinensituation ist es daher von größter Bedeutung, möglichst lange (am Besten vollständig) an der Schneeoberfläche zu bleiben. Eine Empfehlung für die Lawinensituation lautet daher, sich durch Schwimmbewegungen an der Oberfläche zu halten (fließende Schneemassen weisen eher die Eigenschaften eines Fluids auf). Damit erstens effektive Schwimmbewegungen überhaupt möglich sind und zweitens keine Ankerwirkung durch Ski und Stöcke bzw. durch das Snowboard entstehen kann, ist es zwingend notwendig, Person und Ausrüstung voneinander zu trennen. Durch den sog. inversen Segregationseffekt werden große Teile (wie der Körper eines Skifahrers) eher an die Oberfläche gespült. Eine Verankerung z. B. durch den Ski mit tieferen Schneeschichten wirkt sich auf diesen Effekt nachteilig aus. Der versierte Sportler kann zunächst versuchen, durch eine rasante Schussflucht den Schneemassen zu entkommen. Sobald ihm/ihr dies aber misslingt, müsste die Trennung von seinen Gerätschaften in möglichst kurzer Zeit auf seinen "Auslösebefehl" hin erfolgen. Die Trennung vom Ski durch das Auslösen der Skibindung ist in derartigen Situationen i.d.R. ausgeschlossen. Grund: im fließenden Medium "Lawine" treten zunächst nur sehr geringe Kräfte auf, welche die heute üblichen kraft- bzw. momentengesteuerten Skibindungen nicht zur Auslösung bringen können. Wenn sich die Schneemassen soweit verdichtet haben, dass die entstandenen Kräfte zu einer Auslösung ausreichen, ist es für eine Befreiung meist zu spät

Um die größte Gefahr - den Erstickungstod - zu verhindern, wird unter anderem versucht, den Verschüttungsgrad mit Hilfe zusätzlicher Sicherheitsausrüstung wie dem Lawinen-Airbag (umfassend zwei zusammengefaltete Kunststoffballons, die in einem Rucksack seitlich integriert sind und nach dem Ziehen einer Reißleine in 2-3 Sekunden mit 150 Liter eines Stickstoff-Luft-Gemischs aufgeblasen werden; siehe auch: www.abs-lawinenairbag.de) oder der Rettungsweste Avagear™ (hier umschließen die Ballons die Schulter- und Halsregion; siehe auch: www.avagear.net) zu verringern; die Wirksamkeit beider Vorrichtungen beruht auf dem Prinzip der zuvor genannten inversen Segregation in granularen Strömungen.

Erste Feldversuche und Auswertungen von Unfalldaten durch das Eidgenössische Institut für Schnee- und Lawinenforschung lassen vermuten, dass Airbag-Nutzer ein insgesamt niedrigeres Sterblichkeitsrisiko bei Lawinenunfällen haben. Dennoch kann sich insbesondere die Ankerwirkung durch Ski und Skistöcke nachteilig auf den inversen Segregationseffekt auswirken und Schwimmbewegungen des verunfallten Skifahrers zum Verbleib an der Schneeoberfläche unterbinden.

Die Integration von Sensorik und Elektronik in Alpine Auslösebindungen mit dem Ziel, mechanische Überlasten auf Knochen oder Bänder zu vermeiden, ist vorbeschrieben. Der zusätzliche Einsatz elektrisch zündbarer Sprengladungen zur Auslösung einer Skisicherheitsbindung ist unter anderem aus folgenden Druckschriften bekannt: die Offenlegungsschrift DE 2 416 424 lehrt eine Sicherheitsverbindung, insbesondere eine Sicherheitsbindung für Ski, mit automatischer Öffnung, die bei dem Auftreten oder unter der Wirkung bestimmter kritischer äußerer Einflüsse ausgelöst wird. Dabei können die Entriegelungsmittel eine pyrotechnische Ladung und Mittel zur Zündung dieser Ladung besitzen.

Die Offenlegungsschrift DE 25 19 544 bezieht sich auf eine SkiSicherheitsbindung, insbesondere auf eine Vorrichtung zur elektrischen Auslösung einer Skibindung. Hierbei kann die Betätigungseinrichtung eine elektrisch gezündete Patrone bzw. eine elektrisch betätigte explosionsfähige Einrichtung aufweisen.

In der Patentschrift DE 27 17 624 wird eine Sprengladungs-Auslöseeinrichtung für eine Verriegelungseinrichtung beansprucht, insbesondere für eine Skisicherheitsbindung, mit einem auf den Riegel der Verriegelungseinrichtung arbeitenden Auslöseglied, einem Magazin für eine Mehrzahl von die Sprengladungen enthaltenden Patronen und einer Nachladeeinrichtung zum aufeinanderfolgenden Bewegen der Patronen in eine Arbeitsstellung.

Die Patentschrift DE 44 46 260 betrifft eine elektronisch gesteuerte Sicherheitsbindung für Ski und Snowboards, bei der die Kräfte elektronisch mit Piezokristallen gemessen werden, und die Bindung durch eine Explosions- oder Treibladung schnell geöffnet wird, falls für den Ski- bzw. Snowboardfahrer gefährliche Kräfte auftreten. Zusätzlich enthält die Bindung federn zur mechanischen Auslösung.

Einen weiteren pyrotechnische Lösungsansatz offenbart die Offenlegungsschrift DE 10 2007 001 599, die eine Sicherheitsbindung, Skibindung, bindungen und deren Unterbau zur Verfügung stellt, dadurch gekennzeichnet, dass der Skifahrer durch Funksignale, drahtlos oder verkabelt, pyrotechnische Treibsätze, teleskopartige Patronen, oder relativ große Sprengsätze mit großer Sprengleistung (bis ca. 6g TNT), die auf die Bindung oder deren Unterbau einwirken, ansteuern kann, um sich mit Zündung dieser aus der Bindung des Skis zu befreien.

Durch Willensentscheidung des Skifahrers auslösbare Skibindungssysteme sind unter anderem aus folgenden Druckschriften vorbekannt: Die Patentschrift US 3,246,907 betrifft eine magnetische Skibindung, die dadurch vom Skifahrer ausgelöst werden kann, dass ein Schalter an einem Skistock betätigt wird. Das dadurch abgegebene Signal wird durch elektrische Leiter, die von dem Skistock durch die Kleidung und die Skischuhe zu den Bindungen verlaufen, übertragen.

Die Patentschrift DE 16 03 001 beschreibt eine Skibindung mit einer vom Skifahrer durch Fernbetätigung willkürlich beeinflussbaren Auslösevorrichtung, wobei die fernbetätigte Einrichtung aus einem mit einer Batterie gespeisten empfänger besteht, der durch einen vom Skifahrer getragenen, von einer Batterie gespeisten Sender beeinflussbar ist.

In der Offenlegungsschrift DE 22 19 415 wird eine Skibindung vorgestellt, bei welcher ein Sohlenhalter durch eine lösbare Sperreinrichtung in der Gebrauchsstellung gehalten ist, wobei die Sperreinrichtung mittels eines Elektromotors lösbar ist und der Elektromotor durch einen Handschalter oder durch einen Belastungssensor fernbetätigbar ist.

In der Patentschrift DE 24 02 684 wird eine Freigabevorrichtung für Skibindungen angegeben, mit einer mechanischen Einspannvorrichtung, durch die der Stiefel eines Skiläufers an einem Ski festgespannt werden kann, mit einem an einem Skistock angebrachten und durch den Skiläufer betätigbaren Sender und mit einem an dem Ski befestigten Empfänger, der mit der Einspannvorrichtung verbunden ist.

Die Patentschrift DE 38 08 643 bezieht sich auf eine selbsttätig auslösbare Skibindungseinheit mit miteinander verbundenem Vorder- und Fersenteil, einem mechanischen Schuhhaltesystem, einer elektronischen Steuerung und einem Auslösesystem für den Skischuh. Die elektronische Auslösung kann ferngesteuert werden, was bedeutet, dass bei einem Aussteigen aus der Skibindung lediglich ein am Körper getragenes fernsteuerelement betätigt werden muss.

Die Patentschrift EP 0 228 599 offenbart eine Auslösevorrichtung für die Verriegelung eines Backens einer Skibindung, wobei die Auslösevorrichtung einen in einem mit einem Griff versehenen Skistock angeordneten Sender sowie eine an der freien Stirnfläche des Griffs des Skistocks angeordnete, von außen her unmittelbar zugängliche Handhabe und einen durch die Handhabe betätigbaren Schalter aufweist und die Verriegelung des Backens über einen vom Sender über eine drahtlose Übertragungsstrecke willkürlich ansteuerbaren, am Backen vorgesehenen Empfänger lösbar ist. Die Handhabe ist gegen eine unbeabsichtigte Betätigung geschützt angeordnet.

Nachdem sich der Trend im Touren- und freeridingsektor in der Saison 2003/2004 im Handel mit einer Steigerung von 102% niedergeschlagen hat - allein ein österreichischer Hersteller verzeichnete im Produktsegment der Tourenski in der Saison 2003/2004 eine Steigerung der verkauften Menge um knapp 60% - ist von einem beträchtlichen Bedarf an verbesserten Sicherheitskonzepten auszugehen.

Die Patentschrift US 4,361,344 beschreibt eine Skibindung mit einem Notauslösesystem gemäß dem Oberbegriff des Anspruchs 1.

Der vorliegenden Erfindung liegt die Aufgabe zugrunde, ein verbessertes Sicherheitskonzept für den Wintersport, insbesondere für den Alpin- und den Touren-Skilauf, Snowboards u.ä. bereitzustellen.

Diese Aufgabe wird mit einer Vorrichtung bzw. einem Verfahren gemäß den Ansprüchen gelöst.

Die Erfindung betrifft insbesondere ein Notauslösesystem für ein oder mehrere Wintersportgeräte bzw. Wintersportausrüstungsgegenstände, wie Skier, Skistöcke, Snowboards, Bindungen und/oder Schuhe für Skier oder Snowboards. Es ist ausgestattet mit einer Verbindungseinrichtung zum lösbaren Verbinden mindestens zweier Elemente eines oder mehrerer Wintersportgeräte. Es können also bei einer Auslösung mindestens zwei Elemente z. B. innerhalb eines Gerätes, wie innerhalb einer Bindung, als auch zwei Elemente von miteinander verbundenen Geräten, wie z. B. eine am Ski befestigte Bindung, getrennt werden. Dabei stützt sich die Verbindungseinrichtung im Wesentlichen radial in oder an einem der zwei Elemente ab. Es kann also eine kraft-, form- und/oder reibschlüssige radiale Abstützung stattfinden, wobei eine formschlüssige Abstützung bevorzugt ist. Ferner ist eine Treibeinrichtung vorgesehen, die von außen auslösbar ist und geeignet ist, die radiale Abstützung der Verbindungseinrichtung aufzuheben und so eine Trennung der zwei Elemente herbeizuführen.

Die Verbindungseinrichtung ist eine im Wesentlichen radial wirkende Feder, die bevorzugt ein Federblech oder eine Federscheibe. Diese kann eine einfache oder komplexere, zusammengesetzte Form haben. Dabei kann ein Abschnitt beispielsweise teilweise oder vollständig ringförmig, zylindrisch, konifiziert, kegelstumpfförmig und/oder pylonenförmig sein. Eine derartige Verbindungseinrichtung kann z. B. durch Ur- oder Umformen, Zuschneiden, Biegen, und/oder Zerspanen in bekannter Weise hergestellt werden. Dabei werden die Maße, also z. B. die Blechdicke und die Außenmaße, so bemessen, dass eine Verformung nicht durch eine im normalen Fahrbetrieb erzielbare Kraft, jedoch durch eine durch eine Auslösung der Treibeinrichtung erzielbare Kraft stattfinden kann.

Vorzugsweise hat die Verbindungseinrichtung ein proximales Ende mit einem ersten Außenmaß und ein distales weiter bevorzugtes gekrümmtes und/oder gekröpftes Ende mit einem zweiten Außenmaß, welches größer ist als das erste Außenmaß, wobei sich das distale Ende im wesentlichen radial in oder an einem der zwei Elemente abstützt. Besonders bevorzugt ist hierbei eine pylonenförmige Verbindungseinrichtung, bei der jedoch die bei Pylonen übliche Standfläche ringförmig ausgebildet sein kann. Eine derartige Form hat den Vorteil, dass über einen konifizierten Abschnitt eine Kraft von dem einen zum anderen in Verbindung gebrachten Element begradigt, d. h. ohne erhebliche Winkel, übertragen werden kann. Es ist also weiter bevorzugt, dass die Verbindungseinrichtung einen intermediären Abschnitt aufweist, dessen Außenmaß sich zumindest teilweise kontinuierlich vom proximalen zum distalen Ende hin vergrößert.

Die Treibeinrichtung umfasst pyrotechnisches Material, welches vorzugsweise in Form einer Pille bzw. Kapsel eingeschlossen ist, wobei die Pille etwa 15-150 mg, vorzugsweise etwa 27-100 mg, weiter bevorzugt 30 mg Sprengstoff aufweist und/oder einen Durchmesser von etwa 1-6 mm, vorzugsweise etwa 2-5 mm, weiter bevorzugt etwa 3-4 mm hat. Die Pille und ihre Aufnahme sind bevorzugt so ausgebildet, dass sie nach einer erfolgten Zündung leicht ersetzt werden können, wobei die weiteren Elemente vorzugsweise ebenfalls leicht in die ursprüngliche Position bringbar sind oder leicht austauschbar sind.

Die vorzugsweise geringe Größe bzw. Masse der Treibeinrichtung hat den Vorteil, dass Sicherheitsvorschriften einfach eingehalten werden können, wodurch das erfindungsgemäße Notauslösesystem einfach transportiert werden kann. Zudem ist es vorteilhaft wenn aufgrund der geringen Masse der Treibeinrichtung auf Abdeckungen gegen Splitterbildung verzichtet werden kann.

Um die relativ geringe Sprengwirkung der Treibeinrichtung mit vorzugsweise geringer Masse effektiv auszunützen, ist es bevorzugt, dass Dichtungen ein unkontrolliertes Entweichen des erzeugten Treibgases vermindern bzw. verhindern. Zudem oder alternativ ist es bevorzugt, wenn die Im Auslösefall zu bewegenden Teile eine geringe Masse haben, um ein schnelles Beschleunigen der Teile zu erreichen, wodurch eine schnelles Auslösesystem bereit gestellt werden kann.

Zudem hat die geringe Größe bzw. Masse der Treibeinrichtung den Vorteil, dass das erfindungsgemäße System sehr klein (um die Treibeinrichtung herum) konstruiert werden kann, d. h. das erfindungsgemäße System kann auch als Nachrüstkomponente realisiert sein. Beispielsweise kann das erfindungsgemäße System als zusätzliches Notauslösesystem in einer Halteschlaufe einer bekannten Bindung (z.B. Skibindung oder Snowboardbindung) integriert werden, wobei der Verschluss der Bindung erhalten bleibt. Eine Neukonstruktion der Bindung kann so vermieden werden.

Bevorzugt weist die Treibeinrichtung eine einseitig zu einem Kolben geöffnete Hülse auf, vorzugsweise aus expandierbarem Material, wie beispielsweise Metall, wobei die Treibeinrichtung ferner so angeordnet bzw. ausgebildet ist, dass sie bei ihrer Auslösung den Kolben betätigt. Vorzugsweise ist eine die Hülse umgebende Dichtung vorgesehen, die sich in einer Halteeinrichtung befindet und die so ausgebildet bzw. angeordnet ist, dass die Hülse bei oder nach der Auslösung der Treibeinrichtung expandiert und dabei die Dichtung nach außen drückt, um eine Abdichtung nach außen zur Halteeinrichtung weiter zu unterstützen.

Vorzugsweise ist der Kolben so ausgebildet bzw. angeordnet, dass er nach seiner Auslösung bzw. Betätigung die Verbindungseinrichtung löst. Dafür kann er nach seiner Auslösung bzw. Betätigung zumindest über den intermediären Abschnitt der Verbindungseinrichtung gleiten und beim Fortschreiten der Bewegung das distale Ende der Verbindungseinrichtung nach innen bewegen und außer Eingriff bringen. Der Kolben ist dafür zumindest teilweise hohl ausgeführt, wobei der Hohlbereich ein Außenmaß haben sollte, dass der Kolben ohne größere Probleme über das proximale Ende der Verbindungseinrichtung gleiten kann, dann jedoch mit dem Hohlbereich zumindest einen Teil des intermediären Bereichs der Verbindungseinrichtung vorzugsweise radial nach innen verformt, um weiter das distale Ende ebenfalls radial nach innen und schließlich mit dem weiteren Gleiten des Kolbens über den intermediären Abschnitt der Verbindungseinrichtung außer Eingriff zu bringen und so eine Trennung der mittels der Verbindungseinrichtung verbundenen Elemente hervorzurufen.

Weiter kann ein Führungsrohr vorgesehen sein, welches dem einen der beiden zu verbindenden Elemente zuzuordnen ist, an bzw. in das die Verbindungseinrichtung eingreift, in dem vorzugsweise der Kolben gleitet und gegen den sich weiter bevorzugt die Dichtung radial nach außen abstützt. Damit können auf kleinstem Raum die genannten Teile in Wirkverbindung gebracht werden.

Die Treibeinrichtung ist bevorzugt manuell und/oder automatisch auslösbar. Die Signalübertragung erfolgt dabei elektrisch, elektronisch, akustisch und/oder über Infrarot. Die Notauslösung ist ferner ausgebildet bzw. geeignet, zusammen mit einem oder durch eine Auslösung eines weiteren Rettungssystems, wie eines ABS-Lawinen-Airbags oder der Rettungsweste Avagear™, ausgelöst zu werden. Somit könnte ein integriertes Rettungskonzept mit einer Auslöser- bzw. Triggereinrichtung bereitgestellt werden, wobei alle Chancen zur Rettung genutzt werden und insbesondere die Verankerung eines Unfallopfers durch seine Wintersportausrüstung vermieden wird. Somit kann das zuvor erwähnte Prinzip der inversen Segregation in granularen Strömungen ungestört genutzt werden. Alternativ oder zusätzlich kann das Notauslösesystem durch mindestens ein auf biologischen Daten (z. B. EEG, EMG) beruhendes und/oder durch eine Sprachsteuerung ausgelöstes Triggersignal in den Auslösezustand versetzt werden. Insbesondere kann nach einer bevorzugten Ausführungsform ein Triggersignal über eine Stimme bzw. einen Stimmbefehl ausgelöst werden. Um ein ungewolltes Auslösen zu verhindern, kann eine Spracherkennung beispielsweise einen Wortlaut erkennen der einem Triggersignal zugeordnet ist. Alternativ oder zusätzlich kann die Spracherkennung ein "Stressmuster" in der Stimme detektieren, sodass die Auslösung vorzugsweise nur in Notsituationen erfolgt.

Die Erfindung betrifft ebenfalls Wintersportausrüstung, wie Skibindung, Skischuh, Skistock und/oder Snowboardbindung, mit dem zuvor und nachfolgend beschriebenen Notauslösesystem.

Vorzugsweise wird die Erfindung in einem Fersenniederhalter einer Skisicherheitsbindung, in dem das Notauslösesystem eingesetzt ist, verwendet. Zum einen kann dadurch nach der Auslösung des Notauslösesystems eine vorhandene Einstellfeder durch eine weitere Verspannung von außen, vorzugsweise durch eine Einstellschraube, wieder gespannt werden. Zum anderen kann auch ein dort ggf. vorhandener Fangriemen gelöst werden.

Der Fersenniederhalter hat üblicherweise einen Fersenniederhalterbacken und die bereits erwähnte Einstellfeder zum Einstellen der maximalen Haltekraft des Fersenniederhalterbackens bis zur bindungsbetätigten Auslösung. Vorzugsweise stützt sich die Einstellfeder direkt oder indirekt zumindest gegen die Verbindungseinrichtung ab und hebt durch eine Auslösung der Treibeinrichtung diese Abstützung der Einstellfeder auf. Dabei wird die Einstellfeder entlastet und damit der Fersenniederhalterbacken freigegeben.

Bevorzugt ist alternativ, weiter bevorzugt zusätzlich ein Skistock mit einem erfindungsgemäßen Notauslösesystem versehen, wobei das Notauslösesystem geeignet ist, eine Handschlaufe und/oder einen Griff von zumindest einem wesentlichen übrigen Teil des Skistockes zu trennen.

Auch eine Snowboardbindung kann mit einem erfindungsgemäßen Notauslösesystem versehen sein, wobei das Notauslösesystem weiter bevorzugt geeignet ist, einen Feststellriemen dieser Bindung zu trennen.

Die Erfindung betrifft ebenfalls ein Verfahren zum Notauslösen für ein oder mehrere Wintersportgeräte, wie Skier, Skistöcke, Snowboards, Bindungen und/oder Schuhe für Skier oder Snowboards. Dabei werden mindestens zwei Elemente eines oder mehrerer Wintersportgeräte durch Abstützen im Wesentlichen radial in oder an einem der zwei Elemente verbunden. Es erfolgt ferner ein Auslösen von außen und Aufheben der radialen Abstützung, um so eine Trennung der zwei Elemente herbeizuführen.

Weiterhin betrifft die Erfindung ein Verfahren zum Herstellen eines Notauslösesystems für ein oder mehrere Wintersportgeräte, wie Skier, Skistöcke, Snowboards, Bindungen und/oder Schuhe für Skier oder Snowboards. Dabei wird eine Verbindungseinrichtung zum lösbaren Verbinden mindestens zweier Elemente eines oder mehrerer Wintersportgeräte bereitgestellt, so dass sich die Verbindungseinrichtung im Wesentlichen radial in oder an einem der zwei Elemente abstützt. Ferner wird eine Treibeinrichtung bereitgestellt, die von außen auslösbar ist und geeignet ist, die radiale Abstützung der Verbindungseinrichtung aufzuheben und so eine Trennung der zwei Elemente herbeizuführen.

Das System kann kombiniert werden mit einer sich im Auslösefall ganz leicht abwickelnden Verbindungsschnur, die erstens ein Wiederauffinden der Gerätschaften oder (falls der Sportler verschüttet aber das Gerät an der Oberfläche verbleibt) eine Suche des Verschütteten erleichtert.

Die vorgelegte Erfindung richtet ihren Fokus in erster Linie auf die Erhöhung der Sicherheit von alpinen Skifahrern, Tourengehern, Varianten- und Snowboardfahrern, die sich abseits gesicherter Pisten bewegen und daher einem erhöhten Risiko ausgesetzt sind, bei einem potentiellen Lawinenunfall zu verunglücken.

Die vorgelegte Erfindungsmeldung offenbart ein zuverlässiges, relativ einfach und kostengünstig zu realisierendes, elektrisch/elektronisch ansteuerbares, zu auf dem Markt befindlichen Sportgerätekomponenten kompatibles, pyrotechnische Notauslösesystem insbesondere für Ski, Skistock und Snowboard.

Die Erfindung betrifft also ein elektrisch ansteuerbares Notauslösesystem, welches insbesondere in Lawinensituationen eine pyrotechnisch ausgeführte Trennung von Skischuh und Ski bzw. von Hand und Skistock vermittelt.

Die Erfindung weist ferner folgende vorzugsweise realisierte Merkmale auf:
- eine sehr kompakte, leichtgewichtige und kostengünstige Lösung,
- eine Erhöhung der Sicherheit von Skifahrer und Snowboarder, welche sich abseits der gesicherten Piste bewegen (z. B. Variantenfahrer, Freerider, Tourenskifahrer etc). bei Lawinenunfällen
- eine Verringerung des Risikos der Verschüttung,
- eine Erhöhung der Sicherheit der Snowboard- Fahrer durch die elektrisch auslösbare Bindung bei Unfällen im freien Gelänge, bei denen das manuelle Öffnen der Bindung unmöglich ist,
- eine mögliche simultane Auslösung an beiden Beinen und/oder beiden Skistöcken,
- die Erfindung kann kompatibel zu vorhandenen Bindungssystemen ausgeführt werden, so dass eine Zurüstung (ohne maßgebliche Veränderung der Ski- bzw. Snowboardbindung) möglich ist,
- die pyrotechnische Auslösevorrichtung für die Tourenskibindungen und für das Snowboard kann die Trennung des Fangriemens bei der Auslösung einschließen,
- es kann das pyrotechnische Notauslösesystem mit den auf dem Markt befindlichen ABS- Lawinen-Airbags kombiniert werden (bei diesen Systemen - http://www.abs-lawinenairbag.de - wird durch Zug am Auslösegriff elektrisch angesteuert eine Druckluftpatrone geöffnet und ein Ballonsystem aufgeblasen. Das für diesen Auslösevorgang verwendete Auslösesignal könnte gleichzeitig die erfindungsgemäße Notauslösung triggern),
- es kann ggf. nur einmal elektronisch ausgelöst werden, da danach die Explosions- oder Treibladung erneuert werden muss. Die Funktionsfähigkeit der Skibindung ist nach erfolgter Notauslösung manuell leicht wiederhrerstellbar, und der Fangriemen leicht einsetzbar. Der Skistock und die Snowboard- Bindung sind manuell leicht wieder zusammensetzbar.
- die pyrotechnische Treibladung (z. B. Pille) und die damit verbundene Sprengkraft kann klein gehalten werden, um Sicherheitsstandards gerecht zu werden. Die vorzugsweise geringe Sprengkraft kann unter Verwendung von Dichtungen und/oder einer geringen Masse (geringe Trägheit) der zu bewegenden Teile (Kolben, Zylinder) effektiv ausgenützt werden, sodass die im Auslösefall zu bewegenden Teile schnell besehteunigt werden können, wodurch ein außerordentlich schnehes Auslösesystem bereitgestellt wird. Vorzugsweise arbeitet das erfindungsgemäße System so schnell, dass der Auslösemechanismus innerhalb von ca. 1 ms geöffnet werden kann.

Die Figuren sollen bevorzugte Ausführungsformen gemäß der Erfindung beispielhaft veranschaulichen. Es zeigen:
- Fig. 1: eine bekannte, jedoch weiter erfindungsgemäß ausgebildete Skisicherheitsbindung;
- Fig. 2: ein bekannter, jedoch weiter erfindungsgemäß ausgebildeter Skistock;
- Fig. 3: eine bekannte, jedoch weiter erfindungsgemäß ausgebildete Snowboardbindung;
- Fig. 4: einen Fersenniederhalter einer Skisicherheitsbindung mit einer erfindungsgemäßen Ausführungsform eines Notauslösesystems;
- Fig. 5: eine weitere erfindungsgemäße Ausgestaltung eines Fersenniederhalters einer Skisicherheitsbindung;
- Fig. 6: eine weitere erfindungsgemäße Ausgestaltung eines Sohlenniederhalters einer Skisicherheitsbindung;
- Fig. 7: eine weitere erfindungsgemäße Ausgestaltung eines Skistocks;
- Fig. 8: eine weitere erfindungsgemäße Ausgestaltung einer Snowboardbindung; und
- Fig. 9: eine weitere erfindungsgemäße Ausgestaltung eines Fersenniederhalters einer Skisicherheitsbindung.

Es werden nachfolgende insbesondere und beispielhaft zwei technische Ausführungsformen angegeben, die kompatibel zu vorhandenen Bindungssystemen sind und daher eine Zurüstung ohne maßgebliche Veränderung der bestehenden Sicherheitsbindung erlauben. Im Auslösefall erfolgt bei beiden Varianten die Entriegelung des abzutrennenden Teils dadurch, dass das Widerlager einer Einstell-bzw. Einrastfeder durch einen beweglichen Zylinder, welcher durch eine pyrotechnische Treibladung antreibbar ist, gelöst wird. Dadurch wird die Einstell- bzw. Einrastfeder entspannt, und die Verriegelung aufgehoben. Durch den bewegten Zylinder wird ein Federblech verformt, mit dem das Widerlager gehalten ist. Bei der ersten Ausführungsform ist das Federblech konisch, und die Einstell- bzw. Einrastfeder wird in der Bewegungsrichtung des bewegten Zylinders entspannt. Bei der zweiten Ausführungsform ist das Federblech eben, und die Einstellfeder wird entgegen der Bewegungsrichtung des bewegten Zylinders entspannt.

In Fig. 1 sind mögliche Positionen **1 und 2** für die Auslösevorrichtung skizziert. Die Position der pyrotechnischen Auslösevorrichtung im Skistock (sie kann ebenfalls in beiden Ausführungsformen ausgeführt werden) ist in Fig. 2 illustriert. Auch hier sind zwei Positionen möglich. Dabei ist eine Trennung direkt unterhalb des Griffes **3** oder an der Stockschlaufe bzw. an der Verbindung zum Handschuh **3a** denkbar.

Eine mögliche Position der pyrotechnischen Auslösevorrichtung in einer Snowboard-Bindung (auch hier kann sie gemäß beiden Ausführungsformen ausgeführt werden) ist in Fig. 3 gezeigt.

In Fig. 4 ist eine Ausführungsform für den Fersenniederhalter einer Skibindung skizziert. Der Fersenniederhalterbacken **13** ist eingezeichnet. Die Einstellfeder **5** ist zwischen dem ringförmigen Widerlager **6** und der Kulisse **7** der Bindung eingespannt. Das Widerlager **6** ist durch den Bolzen **8** gehalten, der in dem geschlitzten Führungsrohr **11** gleitbar ist. Die Position des Bolzens **8** ist über den Stab **9**, an dem das Federblech **10** befestigt ist, fixiert. Das gekrümmte Ende des Federblechs **10** ist in einem Einschnitt des Führungsrohrs **11** einrastbar. Das Führungsrohr **11** ist durch die Einstellschraube **12** axial verschiebbar, und so die Einstellfeder **5** spannbar.

Im Auslösefall ist die pyrotechnische Pille **16** zündbar. Die Pille **16** befindet sich in einer dünnen Metallhülse **17**, die von einem O-Ring **18** gedichtet ist. Die Metallhülse **17** und der O-ring **18** sind mit einer Halterung **29** durch die Schraube **28** fixiert. Durch das entstehende Treibgas ist der Zylinder **19** axial nach außen bewegbar, das gekrümmte Ende des Federblechs **10** radial nach innen verschiebbar und so vom Führungsrohr **11** entkoppelbar, das Widerlager **6** axial nach außen verschiebbar, und die Einstellfeder **5** entspannbar. Mit anderen Worten, das entstehende Treibgas kann bewirken, dass die Feder bzw. das Federblech **10** verformt wird, wodurch eine Entkopplung stattfinden kann. Vorzugsweise ist die pyrotechnische Pille **16** möglichst klein, wodurch die Sprengwirkung entsprechend gering ausfällt. Die Erfüllung von Sicherheitsstandards kann dementsprechend leicht erreicht werden. Um die bevorzugte geringe Sprengkraft effektiv auszunutzen ist es besonders vorteilhaft, wenn Dichtungen (z. B. O-ring **18**) vorhanden sind, die ein unkontrolliertes Entweichen des Treibgases reduzieren bzw. verhindern, sodass das Treibgas den Zylinder **19** effektiv bewegen kann. Zudem ist es bevorzugt, wenn die Masse des Zylinders **19** gering ist (geringe Trägheit), wodurch der Zylinder effektiv und vorzugsweise schnell beschleunigt werden kann, sodass ein außerordentlich schnelles Auslösesystem bereitgestellt wird. So beträgt beilspielsweise die Gesamtzeit für einen Pillenangetriebenen Hub eines Zylinders **19** von 1,7 cm ca. 1,2 ms. Diese Zeit setzt sich zusammen aus der Brenndauer der Pille **16** (Zeit bis die Druckwelle entsteht) von 0,7ms und aus der Zeit für die Verschiebung des Zylinders **19** von 0,5ms.

An einem Ende des Stabs **9** befindet sich die Querbohrung **20** (Fig. 5), durch die der Stab **21** geht, der an einem Ende die Öse **22** mit dem Fangriemen und am anderen Ende die Verdickung **23** besitzt. Im elektronisch unausgelösten Zustand ist durch den engen Spalt des Außenrohrs **25** und durch die Verdickung **23** der Stab **21** und die Öse **22** in Position gehalten. Nach der elektronischen Auslösung ist der Stab **21** durch den erweiterten Spalt **24**, durch die Feder **26** angetrieben, bewegbar, und der Fangriemen vom Fersenniederhalter lösbar.

Nach der elektronischen Auslösung ist die Einstellfeder **5** durch axiales Verschieben des Führungsrohrs **11** durch die Einstellschraube **12** spannbar, und so der Fersenniederhalter mit mechanischer Auslösevorrichtung verwendbar.

In Fig. 6 ist eine in den Sohlenniederhalter einer Skibindung eingebaute Ausführungsform skizziert. Der Sohlenniederhalterbacken **14** ist eingezeichnet.

In Fig. 9 ist eine Ausführungsform für den Fersenniederhalter einer Skibindung skizziert. Der Fersenniederhalterbacken **13** ist eingezeichnet. Die Einstellfeder **5** ist zwischen dem ringförmigen Widerlager **6** und dem ringförmigen Widerlager **34**, das auf der Kulisse **7** aufsitzt, eingespannt. Das Widerlager **6** ist durch das Federblech **32**, das in einem Feinschnitt des Führungsrohrs **11** quer zum Führungsrohr **11** liegt, gehalten. Das Führungsrohr **11** ist durch die Einstellschraube **12** axial verschiebbar, und so die Einstelffeder **5** spannbar. Im Auslösefall ist der bewegliche Zylinder **19**, dessen enger, abgerundeter Fortsatz mit dem federblech **32** verbunden ist, durch das Treibgas der pyrotechnischen Pille **16** axial nach innen bewegbar, das Federblech **32** durch den Fortsatz des Zylinders **19** in die Bohrung **33** des Stabs **31** verschiebbar und so vom Widerlager **6** entkoppelbar, das Widerlager **6** axial nach außen verschiebbar, und die Einstellfeder **5** entspannbar. Das entstehende Treibgas bewirkt somit, dass das Federblech 32 verformt wird, wodurch eine Entkopplung stattfinden kann. Gemäß einer bevorzugten Ausführungsform ist die pyrotechnische Pille möglichst klein gehalten, um Sicherheitsstandards gerecht zu werden. Um die damit verbundene geringer Sprengkraft effektiv auszunutzen ist es besonders vorteilhaft, wenn Dichtungen vorhanden sind, die ein unkontrolliertes entweichen des Treibgases reduzieren bzw. verhindern, sodass das Treibgas den Zylinder 19 effektiv bewegen kann. Zudem ist es bevorzugt, wenn die Masse des Zylinders 19 gering ist (geringe Trägheit), wodurch der Zylinder effektiv und vorzugsweise schnell beschleunigt werden kann, sodass ein außerordentlich schnelles Auslösesystem bereitgestellt wird. Ein schnelles Auslösesystem ist insbesondere für Abfahrtsläuferbindungen vorteilhaft.

Durch die Bewegung des Stabs **31** ist der Stab **21**, an dem der Fangriemen befestigt ist, axial nach innen verschiebbar, wo der Stab **21** mit dem Fangriemen wegen des erweiterten Spalts **24** des Außenrohrs **25** vom Fersenniederhalter lösbar ist.

Nach der elektronischen Auslösung ist die **Einstellfeder 5** durch axiales Verschieben des Führungsrohrs **11** durch die Einstellschraube **12** spannbar, und so der Fersenniederhalter mit mechanischer Auslösevorrichtung verwendbar.

In Fig. 7 ist die elektronisch ansteuerbare Auslösevorrichtung in einem Skistock skizziert (Position **3**). Der Griff **15** mit dem Führungsrohr **11** am unteren Ende und die Schlaufe **16** sind eingezeichnet. Die Einrastfeder **27** befindet sich innerhalb des beweglichen Zylinders **19**. Der Bolzen **8** ist durch zwei Schrauben **30** mit dem Außenrohr **25**, d. h., dem Skistock, verbunden. Bei der elektronischen Auslösung ist das Federblech **10** durch den nach unten bewegten Zylinder **19** vom Führungsrohr **11** entkoppelbar, und das Außenrohr **25** durch den Zylinder **19** und die Einrastfeder **27** nach unten vom Griff **15** weg bewegbar.

Nach der elektronischen Auslösung ist das Außenrohr **25,** gegen die Federkraft der Einrastfeder **27**, über das führungsrohr **11** schiebbar, und das federblech **10** in das Führungsrohr **11** einrastbar.

Bei der Trennung an der Schlaufe bzw. an der Handschuhverbindungsöse (**3a**) können die vom Stockhersteller vorgesehenen Verriegelungssysteme angesteuert werden, z. B. durch Entfernen des vorhandenen Federwiderlagers durch die pyrotechnische Auslösung.

In Fig. 8 ist die elektronisch ansteuerbare, von der Auslösevorrichtung des Skistocks abgeleitete, Auslösevorrichtung in einer Snowboard-Bindung skizziert. Die Schraube **28** und das Außenrohr **25** sind für die untere und obere Aufhängung durchbohrt. Der Stab **21**, der an einem Ende den Fangriemen und am anderen Ende die Verdickung besitzt, geht durch die Querbohrungen **20** des Stabs **9** und des Außenrohrs **25** und ist durch den engen Spalt **35** im Führungsrohr **11** gehalten. Nach der elektronischen Auslösung ist der Stab **21** durch den engen Spalt **35** vom Führungsrohr **11** weg bewegbar und durch die Querbohrungen **20**, angetrieben durch die Feder **26** (Fig. 5), vom Außenrohr **25** trennbar.

Die Erfindung umfasst ebenfalls die genauen oder exakten Ausdrücke, Merkmale, numerischen Werte oder Bereiche usw., wenn vorstehend oder nachfolgend diese Ausdrücke, Merkmale, numerischen Werte oder Bereiche im Zusammenhang mit Ausdrücken wie z. B. "etwa, ca., um, im Wesentlichen, im Allgemeinen, zumindest, mindestens" usw. genannt wurden (also "etwa 3" soll ebenfalls "3" oder "im Wesentlichen radial" soll auch "radial" umfassen). Der Ausdruck "bzw." bedeutet überdies "und/oder".

## Patentansprüche

1. Notauslösesystem für ein oder mehrere Wintersportgeräte, wie Skier, Skistöcke, Snowboards, Bindungen und/oder Schuhe für Skier oder Snowboards, mit
a) einer Verbindungseinrichtung (10;32) zum lösbaren Verbinden mindestens zweier Elemente eines oder mehrerer Wintersportgeräte,
b) wobei sich die Verbindungseinrichtung (10;32) im wesentlichen radial in oder an einem der zwei Elemente abstützt,
c) einer Treibeinrichtung (16-19,28,29), die pyrotechnisches Material aufweist und von außen auslösbar ist und geeignet ist, die radiale Abstützung der Verbindungseinrichtung aufzuheben und so ein Trennung der zwei Elemente herbeizuführen, **dadurch gekennzeichnet, dass** die Verbindungseinrichtung (10;32) eine im Wesentlichen radial wirkende Feder (10;32) ist.

2. Notauslösesystem nach Anspruch 1, wobei die Verbindungseinrichtung (10;32) ein Federblech (10;32) ist.

3. Notauslösesystem nach einem der vorstehenden Ansprüche, wobei zumindest ein Abschnitt der Verbindungseinrichtung (10;32) teilweise oder vollständig ringförmig, zylindrisch, konifiziert, kegelstumpfförmig und/oder pylonenförmig ist.

4. Notauslösesystem nach einem der vorstehenden Ansprüche, wobei die Verbindungseinrichtung (10;32) ein proximales Ende mit einem ersten Außenmaß und ein distales, gekrümmtes und/oder gekröpftes Ende mit einem zweiten Außenmaß, aufweist, welches größer ist als das erste Außenmaß, wobei sich das distale Ende im wesentlichen radial in oder an einem der zwei Elemente abstützt.

5. Notauslösesystem nach Anspruch 4, wobei die Verbindungseinrichtung (10) einen intermediären Abschnitt aufweist, dessen Außenmaß sich zumindest teilweise kontinuierlich vom proximalen zum distalen Ende hin vergrößert.

6. Notauslösesystem nach einem der vorstehenden Ansprüche, wobei das pyrotechnische Material in Form einer Pille bzw. Kapsel eingeschlossen ist, wobei die Pille vorzugsweise etwa 15-150 mg, weiter bevorzugt etwa 27-100 mg, weiter bevorzugt 30 mg Sprengstoff aufweist und/oder einen Durchmesser von etwa 1-6 mm, vorzugsweise etwa 2-5 mm, weiter bevorzugt etwa 3-4 mm hat.

7. Notauslösesystem nach einem der vorstehenden Ansprüche, wobei die Treibeinrichtung (16-19,28,29) eine einseitig zu einem Kolben (19) geöffnete Hülse (17), vorzugsweise aus expandierbarem Material, wie weiter bevorzugt aus Metall aufweist, wobei die Treibeinrichtung (16-19,28,29) ferner so angeordnet bzw. ausgebildet ist, dass sie bei ihrer Auslösung den Kolben (19) betätigt.

8. Notauslösesystem nach Anspruch 7, wobei eine die Hülse (17) umgebende Dichtung (18) vorgesehen ist, die sich in einer Halteeinrichtung befindet und die so ausgebildet bzw. angeordnet ist, dass die Hülse bei oder nach der Auslösung der Treibeinrichtung (16-19,28,29) expandiert und dabei die Dichtung nach außen drückt, um eine Abdichtung nach außen zur Halteeinrichtung weiter zu unterstützen.

9. Notauslösesystem nach Anspruch 7 oder 8, wobei der Kolben (19) so ausgebildet bzw. angeordnet ist, dass er nach seiner Auslösung bzw. Betätigung die Verbindungseinrichtung (10) löst.

10. Notauslösesystem nach Anspruch 5 und 8 oder 9, wobei der Kolben (19) nach seiner Auslösung bzw. Betätigung zumindest über den intermediären Abschnitt der Verbindungseinrichtung (10) gleiten kann und beim Fortschreiten der Bewegung das distale Ende der Verbindungseinrichtung (10, 32) nach innen bewegt und außer Eingriff bringt.

11. Notauslösesystem nach einem der vorstehenden Ansprüche, wobei weiter ein führungsrohr (11) vorgesehen ist, welches dem einen der beiden zu verbindenden Elemente zuzuordnen ist, an bzw. in das die Verbindungseinrichtung (10;32) eingreift, in dem vorzugsweise der Kolben (19) gleitet und gegen den sich weiter bevorzugt die Dichtung (18) radial nach außen abstützt.

12. Notauslösesystem nach einem der vorstehenden Ansprüche, wobei die Treibeinrichtung (16-19,28,29) manuell und/oder automatisch, vorzugsweise elektrisch, elektronisch, akustisch und/oder über ein Infrarot-Signal auslösbar ist, vorzugsweise alternativ oder zusätzlich auch durch mindestens ein auf biologischen Daten (z. B. EEG, EMG) beruhendes und/oder durch eine Sprachsteuerung ausgelöstes Triggersignal.

13. Notauslösesystem nach einem der vorstehenden Ansprüche, wobei die Notauslösung ausgebildet bzw. geeignet ist, zusammen mit einem oder durch eine Auslösung eines weiteren Rettungssystems, wie eines ABS-Lawinen-Airbags oder der Rettungsweste Avagear^{™}, ausgelöst zu werden.

14. Skibindung, Skischuh, Skistock und/oder Snowboardbindung mit einem Notauslösesystem nach einem der vorstehenden Ansprüche.

15. Skibindung nach Anspruch 14 mit einem Fersenniederhalter, in dem das Notauslösesystem eingesetzt ist.

16. Skibindung nach Anspruch 15, wobei der Fersenniederhalter einen Fersenniederhalterbacken (13) und eine Einstellfeder (5) zum Einstellen der maximalen Haltekraft des Fersenniederhalterbackens (13) bis zur Auslösung aufweist, wobei sich die Einstellfeder (5) direkt oder indirekt zumindest gegen die Verbindungseinrichtung (10;32) abstützt und durch eine Auslösung der Treibeinrichtung (16-19,28,29) die Abstützung der Einstellfeder (5) aufhebt, die Einstellfeder (5) entlastet und damit den Fersenniederhalterbacken (13) freigibt.

17. Skibindung nach Anspruch 16, wobei nach der Auslösung des Notauslösesystems die Einstellfeder (5) durch eine weitere Verspannung von außen, vorzugsweise durch eine Einstellschraube (12) wieder spannbar ist.

18. Skibindung nach einem der Ansprüche 15-17, wobei das Notauslösesystem ferner angeordnet und/oder ausgebildet ist, auch einen vorhandenen Fangriemen zu lösen bzw. zu trennen.

19. Skistock mit einem Notauslösesystem nach einem der entsprechenden vorstehenden Ansprüche, wobei das Notauslösesystem geeignet ist, eine Handschlaufe und/oder einen Griff von zumindest einem wesentlichen übrigen Teil des Skistockes zu trennen.

20. Snowboardbindung mit einem Notauslösesystem nach einem der entsprechenden vorstehenden Ansprüche, wobei das Notauslösesystem geeignet ist, einen Feststellriemen zu trennen.

21. Verfahren zum Auslösen für ein oder mehrere Wintersportgeräte, wie Skier, Skistöcke, Snowboards, Bindungen und/oder Schuhe für Skier oder Snowboards, mit einem Notauslösesystem nach einem der entsprechenden vorstehenden Ansprüche, mit den Schritten Verbinden mindestens zweier Elemente eines oder mehrerer Wintersportgeräte durch Abstützen im wesentlichen radial in oder an einem der zwei Elemente und Auslösen von außen und Aufheben der radialen Abstützung, um so eine Trennung der zwei Elemente herbeizuführen.

22. Verfahren zum Herstellen eines Notauslösesystems für ein oder mehrere Wintersportgeräte, wie Skier, Skistöcke, Snowboards, Bindungen und/oder Schuhe für Skier oder Snowboards, mit einem Notauslösesystem nach einem der entsprechenden vorstehenden Ansprüche, mit den Schritten
a) Bereitstellen einer Verbindungseinrichtung (10;32) zum lösbaren Verbinden mindestens zweier Elemente eines oder mehrerer Wintersportgeräte,
b) so dass sich die Verbindungseinrichtung im wesentlichen radial in oder an einem der zwei Elemente abstützt,
c) und Bereitstellen einer Treibeinrichtung (16-19,28,29), die von außen auslösbar ist und geeignet ist, die radiale Abstützung der Verbindungseinrichtung aufzuheben und so eine Trennung der zwei Elemente herbeizuführen.

## Claims

1. An emergency release system for one or more pieces of winter sports equipment, such as skies, ski poles, snowboards, bindings and/or boots for skis or snowboards, comprising
a) a connection mechanism (10; 32) for detachably connecting at least two elements of one or more pieces of winter sports equipment,
b) wherein the connection mechanism (10; 32) is supported substantially radially in or on one of the two elements,
c) a drive mechanism (16-19, 28, 29) that comprises pyrotechnical material and can be activated from outside, and that is suited for cancelling the radial support of the connection mechanism and thus causing the two elements to separate, **characterized in that** the connection mechanism (10; 32) is a substantially radially acting spring (10; 32).

2. The emergency release system according to claim 1, wherein the connection mechanism (10; 32) is a spring sheet (10; 32).

3. The emergency release system according to any one of the preceding claims, wherein at least one portion of the connection mechanism (10; 32) is partly or completely ringshaped, cylindrical, conical, frusto-conical and/or pylon-shaped.

4. The emergency release system according to any one of the preceding claims, wherein the connection mechanism (10; 32) has a proximal end having a first external dimension and a distal, curved and/or cranked end having a second external dimension which is larger than the first external dimension, wherein the distal end is supported substantially radially in or on one of the two elements.

5. The emergency release system according to claim 4, wherein the connection mechanism (10) has an intermediary portion, the external dimension of which increases at least in part continuously from the proximal to the distal end.

6. The emergency release system according to any one of the preceding claims, wherein the pyrotechnical material is enclosed in the form of a pill or capsule, wherein the pill preferably comprises about 15 to 150 mg, more preferably about 27 to 100 mg, more preferably 30 mg of explosive and/or has a diameter of about 1 to 6 mm, preferably about 2 to 5 mm, more preferably about 3 to 4 mm.

7. The emergency release system according to any one of the preceding claims, wherein the drive mechanism (16-19, 28, 29) has a sleeve (17) that is open at one side towards a piston (19) and is preferably made of an expandable material such as, more preferably, a metal, wherein the drive mechanism (16-19, 28, 29) is furthermore arranged or formed in such a manner that it actuates the piston (19) when being activated.

8. The emergency release system according to claim 7, wherein a seal (18) is provided which surrounds the sleeve (17) and is formed or arranged in such a manner that the sleeve expands upon or after the activation of the drive mechanism (16-19, 28, 29) and thereby pushes the seal outwards so as to further support sealing in the outward direction towards the holding mechanism.

9. The emergency release system according to claim 7 or claim 8, wherein the piston (19) is formed or arranged in such a manner that the piston, after its activation or actuation, disconnects the connection mechanism (10).

10. The emergency release system according to claims 5 and 8 or 9, wherein after its activation or actuation, the piston (19) can slide at least over the intermediary portion of the connection mechanism (10), and as the movement continues, moves the distal end of the connection mechanism (10, 32) inwards and out of engagement.

11. The emergency release system according to any one of the preceding claims, wherein, furthermore, a guide tube (11) is provided which is to be associated with one of the two elements to be connected, on or in which the connection mechanism (10; 32) engages, in which preferably the piston (19) slides and on which, more preferably, the seal (18) is supported in the radially outward direction.

12. The emergency release system according to any one of the preceding claims, wherein the drive mechanism (16-19, 28, 29) can be activated manually and/or automatically, preferably electronically, acoustically and/or via an infrared signal, preferably alternatively or additionally also by at least one trigger signal which is based on biological data (e.g. EEG, EMG), and/or is triggered by voice control.

13. The emergency release system according to any one of the preceding claims, wherein the emergency release is adapted or suitable for being activated together with or by activating another safety system, such as an ABS avalanche airbag or the life jacket Avagear^{™}.

14. A ski binding, ski boot, ski pole and/or snowboard binding, comprising an emergency release system according to any one of the preceding claims.

15. The ski binding according to claim 14, comprising a heel restraint in which the emergency release system is inserted.

16. The ski binding according to claim 15, wherein the heel restraint comprises a heel restraint jaw (13) and an adjusting spring (5) for adjusting the maximum holding force of the heel restraint jaw (13) until release, wherein the adjusting spring (5) is supported directly or indirectly at least by the connection mechanism (10; 32) and, by activating the drive mechanism (16-19, 28, 29), cancels the support of the adjusting spring (5), unloads the adjusting spring (5) and thus releases the heel restraint jaw (13).

17. The ski binding according to claim 16, wherein after releasing the emergency release system, the adjusting spring (5) can be tensioned again by another tensioning from the outside, preferably by an adjusting screw (12).

18. The ski binding according to any one of the claims 15 to 17, wherein the emergency release system furthermore is arranged and/or adapted for also releasing or separating an existing binding strap.

19. A ski pole comprising an emergency release system according to any one of the corresponding preceding claims, wherein the emergency release system is suitable for separating a hand loop and/or a grip from at least one essential remaining part of the ski pole.

20. A snowboard binding comprising an emergency release system according to any one of the corresponding preceding claims, wherein the emergency release system is suitable for separating a locking strap.

21. A method for releasing one or more pieces of winter sports equipment such as skis, ski poles, snow boards, bindings and/or boots for skis or snowboards comprising an emergency release system according to any one of the corresponding preceding claims, comprising the steps of connecting at least two elements of one or more pieces of winter sports equipment by supporting substantially radially in or on one of the two elements and activating from the outside and canceling the radial support so as to cause a separation of the two elements.

22. A method for manufacturing an emergency release system for one or more pieces of winter sports equipment such as skis, ski poles, snowboards, bindings and/or boots for skis or snowboards comprising an emergency release system according to any one of the corresponding preceding claims, comprising the steps
a) providing a connection mechanism (10; 32) for detachably connecting at least two elements of one or more pieces of winter sports equipment,
b) so that the connection mechanism is supported substantially radially in or on one of the two elements,
c) and providing a drive mechanism (16-19, 28, 29) that can be activated from outside and is suitable for cancelling the radial support of the of connection mechanism, thus causing the two elements to separate.

## Revendications

1. Système de déclenchement d'urgence pour un ou plusieurs équipements de sports d'hiver comme des skis, des bâtons de ski, des snowboards, des fixations et/ou des chaussures pour skis ou snowboards, avec
a) un dispositif de liaison (10 ; 32) pour la liaison amovible d'au moins deux éléments d'un ou plusieurs équipements de sports d'hiver,
b) le dispositif de liaison (10 ; 32) s'appuyant de manière globalement radiale dans ou sur un des deux éléments,
c) un dispositif d'entraînement (16-19 ; 28, 29) qui comprend un matériau pyrotechnique et qui est amovible de l'extérieur et conçu pour détacher l'appui radial du dispositif de liaison et pour provoquer ainsi une séparation des deux éléments, **caractérisé en ce que** le dispositif de liaison (10 ; 32) est un ressort (10 ; 32) agissant de manière globalement radiale.

2. Système de déclenchement d'urgence selon la revendication 1, le dispositif de liaison (10 ; 32) étant une tôle ressort (10 ; 32).

3. Système de déclenchement d'urgence selon l'une des revendications précédentes, au moins une portion du dispositif de liaison (10 ; 32) étant partiellement ou entièrement de forme annulaire, cylindrique, conique, tronconique et/ou en forme de pylône.

4. Système de déclenchement d'urgence selon l'une des revendications précédentes, le dispositif de liaison (10 ; 32) comprenant une extrémité proximale avec une première dimension extérieure et une extrémité distale incurvée et/ou coudée avec une deuxième dimension extérieure, qui est supérieure à la première dimension extérieure, l'extrémité distale s'appuyant de manière globalement radiale dans ou sur un des deux éléments.

5. Système de déclenchement d'urgence selon la revendication 4, le dispositif de liaison (10) comprenant une portion intermédiaire dont la dimension extérieure s'agrandit au moins partiellement de manière continue de l'extrémité proximale vers l'extrémité distale.

6. Système de déclenchement d'urgence selon l'une des revendications précédentes, le matériau pyrotechnique étant intégré sous la forme d'une pilule ou d'une capsule, la pilule contenant de préférence environ 15 à 150 mg, de préférence environ 27 à 100 mg, de préférence 30 mg d'explosif et/ou présente un diamètre d'environ 1 à 6 mm, de préférence d'environ 2 à 5 mm, de préférence d'environ 3 à 4 mm.

7. Système de déclenchement d'urgence selon l'une des revendications précédentes, le dispositif d'entraînement (16-19, 28, 29) comprenant une douille (17) ouverte d'un côté vers un piston (19), de préférence constituée d'un matériau expansible, de préférence en métal, le dispositif d'entraînement (16-19, 28, 29) étant en outre disposé ou conçu de façon à ce qu'il actionne le piston (19) lors de son déclenchement.

8. Système de déclenchement d'urgence selon la revendication 7, un joint d'étanchéité (18) entourant la douille (17) est prévue, qui se trouve dans un dispositif de maintien et qui est conçu ou disposé de façon à ce que la douille se dilate lors ou après le déclenchement du dispositif d'entraînement (16-19, 28, 29) et le joint d'étanchéité est comprimé vers l'extérieur afin de renforcer une étanchéité vers l'extérieur par rapport au dispositif de maintien.

9. Système de déclenchement d'urgence selon la revendication 7 ou 8, le piston (19) étant conçu ou disposé de façon à ce que, après son déclenchement ou son actionnement, il détache le dispositif de liaison (10).

10. Système de déclenchement d'urgence selon la revendication 5 et 8 ou 9, le piston (19) pouvant coulisser, après son déclenchement ou son actionnement, au moins sur la portion intermédiaire du dispositif de liaison (10) et, lors de la progression du mouvement, déplaçant l'extrémité distale du dispositif de liaison (10, 32) vers l'intérieur et la libérant.

11. Système de déclenchement d'urgence selon l'une des revendications précédentes, un tube de guidage (11) étant prévu, qui doit être mis en correspondance avec un des deux éléments à relier, sur ou dans lequel s'emboîte le dispositif de liaison (10 ; 32), dans lequel, de préférence le piston (19) coulisse et contre lequel s'appuie de préférence le joint d'étanchéité (18), de manière radiale vers l'extérieur.

12. Système de déclenchement d'urgence selon l'une des revendications précédentes, le dispositif d'entraînement (16-19, 28, 29) pouvant être déclenché manuellement et/ou automatique, de préférence électriquement, électroniquement, acoustiquement et/ou par un signal infrarouge, de préférence alternativement ou de manière supplémentaire par au moins un signal de déclenchement basé sur des données biologiques (par exemple EEG, EMG) ou déclenché par une commande vocale.

13. Système de déclenchement d'urgence selon l'une des revendications précédentes, le déclenchement d'urgence étant conçu ou adapté pour être déclenché avec ou par le déclenchement d'un autre système de sauvetage, comme un airbag ABS d'avalanches ou le gilet de sauvetage Avagear^{™}.

14. Fixation de ski, chaussure de ski, bâton de ski et/ou fixation de snowboard avec un système de déclenchement d'urgence selon l'une des revendications précédentes.

15. Fixation de ski selon la revendication 14, avec un dispositif de blocage de talon dans lequel le système de déclenchement d'urgence est intégré.

16. Fixation de ski selon la revendication 15, le dispositif de blocage de talon comprenant une mâchoire de blocage de talon (13) et un ressort de réglage (5) permettant de régler la force de retenue maximale de la mâchoire de blocage de talon (13) jusqu'au déclenchement, le ressort de réglage (5) s'appuyant directement ou indirectement au moins à l'encontre du dispositif de liaison (10 ; 32) et, lors du déclenchement du dispositif d'entraînement (16-19 ; 28, 29), relâche l'appui du ressort de réglage (5), décharge le ressort de réglage (5) et libère ainsi la mâchoire de blocage de talon (13).

17. Fixation de ski selon la revendication 16, le ressort de réglage (5) peut être à resserré, après le déclenchement du système de déclenchement d'urgence, par un dispositif de serrage extérieur, de préférence une vis de réglage (12).

18. Fixation de ski selon l'un des revendications 15 à 17, le système de déclenchement d'urgence étant en outre disposé et/ou conçu pour détacher ou séparer également une courroie de sécurité existante.

19. Bâton de ski avec un système de déclenchement d'urgence selon l'une des revendications correspondantes précédentes, le système de déclenchement d'urgence étant conçu pour séparer une boucle et/ou une poignée d'au moins une partie restante du bâton de ski.

20. Fixation de snowboard avec un système de déclenchement d'urgence selon l'une des revendications correspondantes précédentes, le système de déclenchement d'urgence étant conçu pour séparer une lanière de serrage.

21. Procédé de déclenchement pour un ou plusieurs équipements de sports d'hiver, comme des skis, des bâtons de ski, des snowboard, des fixations et/ou des chaussures pour skis et snowboard, avec un système de déclenchement d'urgence selon l'une des revendications correspondantes précédentes, comprenant les étapes suivantes : fixation d'au moins deux éléments d'un ou plusieurs équipements de sports d'hiver par un appui globalement radial dans ou sur un des deux éléments et déclenchement de l'extérieur et relâchement de l'appui radial afin de provoquer une séparation des deux éléments.

22. Procédé de fabrication d'un système de déclenchement d'urgence pour un ou plusieurs équipements de sports d'hiver, comme des skis, des bâtons de ski, des snowboard, des fixations et/ou des chaussures pour skis et snowboard, avec un système de déclenchement d'urgence selon l'une des revendications correspondantes précédentes, avec les étapes suivantes :
a) réalisation d'un dispositif de liaison (10 ; 32) pour une liaison amovible d'au moins deux éléments d'un ou plusieurs équipements de sports d'hiver,
b) de façon à ce que le dispositif de liaison s'appuie globalement de manière radiale dans ou sur un des deux éléments,
c) et réalisation d'un dispositif d'entraînement (16, 19, 28, 29) pouvant être déclenché de l'extérieur et conçu pour relâcher l'appui radial du dispositif de liaison et provoquer ainsi une séparation des deux éléments.
